# EUROPÄISCHE PATENTSCHRIFT

(11) **EP 0 251 988 B1**
(45) Veröffentlichungstag und Bekanntmachung des Hinweises auf die Patenterteilung: **28.03.1990**
(21) Anmeldenummer: 87730066.5
(22) Anmeldetag: 16.06.1987
(51) Int. Cl.: B65H 27/00, B41J 11/04, D21H 15/00

(54) **Verfahren zur Herstellung einer Papiertransportwalze und deren Verwendung in einer Druckvorrichtung**
Method of manufacturing a paper transport roller, and its use in a printing apparatus
Méthode de fabrication d'un rouleau de transport de papier et son application dans un dispositif d'impression

(30) Priorität: 25.06.1986 DE 3621512
(43) Veröffentlichungstag der Anmeldung: 07.01.1988
(73) Patentinhaber: SIEMENS AKTIENGESELLSCHAFT, 80333 München (DE)
(72) Erfinder: Armbruster, Frank, Ing. (grad.), D-1000 Berlin 19 (DE)

(56) Entgegenhaltungen:
- EP-A- 0 002 796
- PATENT ABSTRACTS OF JAPAN, Band 6, Nr. 242 (M-175)[1120], 30. November 1982
- PATENT ABSTRACTS OF JAPAN, Band 9, Nr. 272 (M-425)[1995], 30. Oktober 1985

## Beschreibung

Die Erfindung betrifft ein Verfahren zur Herstellung einer Papiertransportwalze. Wird eine solche Walze mit einem Schaumstoffkörper ausgestattet, der unter Bildung einer zylindrischen Walzenoberfläche abgeschliffen wird, so weist eine derart hergestellte Papiertransportwalze weist nach dem Abschleifen des Schaumstoffkörpers eine poröse Walzenoberfläche auf, deren Reibwert durch äußere Beanspruchungen und Verschmutzungen verhättnismäßig unbeeinflußbar ist. Allerdings ist der Reibwert dieser Papiertransportwalze verhältnismäßig hoch und läßt kaum einen Schlupf zwischen dem zu transportierenden Papier und der Papiertransportwalze zu. Schlupf kann jedoch bei bestimmten Papiertransportarten und bei Unregelmä-Bigkeiten, wie z.B. Konizität der Papiertransportwalze, erforderlich sein.

Der Erfindung liegt die Aufgabe zugrunde, das Verfahren zur Herstellung einer Papiertransportwalze im Hinblick auf eine Verringerung des Reibwertes, der auch bei längerer Beanspruchung der Walze im wesentlichen unverändert bleibt, weiterzubilden.

Diese Aufgabe wird im Rahmen der Erfindung dadurch gelöst, daß nach dem Abschleifen.ein aus einem Papierfüllstoff bestehendes Pulver auf die Walzenoberfläche aufgebracht wird.

Unter Papierfüllstoff sind Zusatzstoffe zu verstehen, die üblicherweise bei der Papierherstellung dem Faserbrei zugesetzt werden, um das Papier weich, geschmeidig und glatt zu machen. Zu diesen Zusatzstoffen zählen u. a. Aluminiumsilikat (Kaolin), Titanoxid, Kalziumoxid, Magnesiumoxid und Gipse. - Bei dem erfindungsgemäßen Verfahren wird bevorzugt Pulver aus Magnesiumsilikat aufgebracht. Magnesiumsilikat ist auch unter der Bezeichnung "Talkum" bekannt.

Während in der Regel auf eine Vermeidung jeglicher Verschmutzungen einer Papiertransportwalze geachtet wird und vorhandene Verschmutzungen Qualitätsminderungen der Papiertransportwalze darstellen, wird gemäß dem erfindungsgemäßen Verfahren in überraschender Weise ausgerechnet durch eine gezielte Verschmutzung der Walzenoberfläche deren Reibwert auf einen besonders langzeitstabilen Wert verringert. Obwohl es beispielsweise aus "Ullmann", Band 13, 1962, Seite 820, bekannt ist, insbesondere Talkum (Magnesiumsilikat) als Glättungs- und Schlüpfmittel für klebende oder rauhe Oberflächen zu verwenden, war dennoch nicht vorauszusehen, daß durch das Aufbringen des Pulvers auf die Walzenoberfläche die Qualität der Papiertransportwalze hinsichtlich der Langzeitstabilität des Reibwertes erheblich verbessert wird. Versuche zeigten jedoch, daß sich nach dem Aufbringen und dem Abstreifen überschüssiger Mengen des Pulvers der Reibwert auf einen um etwa 50 Prozent niedrigeren Wert verringert und dieser Wert auch noch nach langem Dauerbetrieb der Papiertransportwalze besteht. Da es sich bei dem das Pulver bildenden Papierfüllstoff um einen papierverträglichen Stoff handelt, ist eine Beeinträchtigung der Eigenschaften des über die Papiertransportwalze laufenden Papieres ausgeschlossen.

Schließlich ist ein weiterer Vorteil des erfindungsgemäßen Verfahrens in dem Fehlen jeglichen zusätzlichen konstruktiven Aufwandes und in dem extrem geringen verfahrenstechnischen Aufwand zur Erzielung der langzeitstabilen Reibwertverringerung zu sehen.

Aufgrund der Verringerung des Reibwertes auf einen langzeitstabilen Wert ist im Rahmen der Erfindung eine Verwendung der nach dem erfindungsgemäßen Verfahren hergestellten Papiertransportwalze in einer Druckvorrichtung vorgesehen, wobei die Papiertransportwalze als Druckwalze zusammen mit einem Traktor zur Förderung von randgelochtem Endlospapier in einer Druckvorrichtung angeordnet ist. Der verringerte Reibwert der Walzenoberfläche ermöglicht dabei in vorteilhafter Weise einen Schlupf zwischen dem Endlospapier und der Papiertransportwalze, so daß ein Ausreißen der Randlochung des Papiers aufgrund unterschiedlicher Fördergeschwindigkeiten des Traktors und der Papiertransportwalze verhindert wird.

Im folgenden wird die Herstellung einer Papiertransportwalze gemäß dem erfindungsgemäßen Verfahren und ihre Verwendung anhand eines Beispiels unter Bezugnahme auf die Figur erläutert.

Zunächst wird auf einem zylinderförmigen Tragkörper 1, der an beiden Stirnseiten Achsansätze 2 zum Einbau der Papiertransportwalze 3 in einen Drucker oder eine Schreibmaschine aufweist, ein hohlzylindrischer Schaumstoffkörper 4 aufgebracht. Dieser besteht vorzugsweise aus einem porösen Material mit geringer Restverformbarkeit und weist einen Außendurchmesser auf, der größer als der Solldurchmesser der fertigen Papiertransportwalze 3 ist. Nach dem Aufbringen des Schaumstoffkörpers 4 wird dieser unter Bildung einer zylindrischen Walzenoberfläche 5 bis auf den Solldurchmesser abgeschliffen. In einem folgenden Verfahrensschritt wird auf die geschliffene poröse Walzenoberfläche 5 ein Pulver, vorzugsweise aus dem Papierfüllstoff Talkum bestehend, aufgebracht, und überschüssige Mengen des Pulvers werden von der Walzenoberfläche 5 abgestreift.

Die Figur zeigt weiterhin eine bevorzugte Verwendung der nach dem erfindungsgemäßen Verfahren hergestellten Papiertransportwalze 3 als Druckwalze, die zusammen mit einem Traktor 6 zur Förderung von randgelochtem Endlospapier 7 in einer Druckvorrichtung angeordnet ist. Das Endlospapier 7 ist von einem hier nicht dargestellten Papiervorrat kommend über den Traktor 6 geführt, der einen eigenen Antrieb 8 aufweist. Endlosketten 9 des Traktors 6 greifen mittels Zähne 10 in die Randlochung des Papiers 7 und fördern dieses mit vorgegebener Papiervorschubgeschwindigkeit zu der Druckwalze 3. Eine Andrückrolle 11 drückt das Papier 7 gegen die Walzenoberfläche 5, so daß es an dieser eng anliegend mittels eines Druckkopfes 12 bedruckt werden kann. Die Druckwalze 3 weist ebenfalls einen eigenen Antrieb 13 auf. Die nach dem erfindungsgemäßen Verfahren hergestellte Druckwalze 3 ermöglicht einen Schlupf zwischen der Walzenoberfläche 5 und dem Endlospapier 7, so daß ein Ausreißen der Randlochung aufgrund unterschiedlicher Fördergeschwindigkeiten des Traktors 6 und der Druckwalze 3 vermieden wird.

## Patentansprüche

1. Verfahren zur Herstellung einer Papiertransportwalze mit einem Schaumstoffkörper(4), der unter Bildung einer zylindrischen Walzenoberfläche (5) abgeschliffen wird, woraufhin nach dem Abschleifen ein aus einem Papierfüllstoff bestehendes Pulver auf die Walzenoberfläche aufgebracht wird.

2. Verfahren nach Anspruch 1, dadurch gekennzeichnet, daß Pulver aus Magnesiumsilikat aufgebracht wird.

3. Verwendung einer nach dem Verfahren gemäß den Ansprüchen 1 oder 2 hergestellten Papiertransportwalze in einer Druckvorrichtung, dadurch gekennzeichnet, daß die Papiertransportwalze (3) als Druckwalze zusammen mit einem Traktor (6) zur Förderung von randgelochtem Endlospapier (7) in der Druckvorrichtung angeordnet ist.

## Claims

1. Method for manufacturing a paper feed roller with a foam body (4), which, during the formation of a cylindrical roller surface (5), is ground, whereupon after grinding a powder consisting of paper filler is applied to the roller surface.

2. Method according to claim 1, characterised in that powder of magnesium silicate is applied.

3. Use in a printing device of a paper feed roller made in accordance with the method of claims 1 or 2, characterised in that the paper feed roller (3) as a printing roller is arranged in the printing device, together with a tractor (6) for conveying a paper web (7) perforated on the edge.

## Revendications

1. Procédé pour fabriquer un cylindre de transport de papier comprenant un corps (4) en matériau alvéolaire que l'on rectifie avec formation d'une surface de cylindre (5) de forme cylindrique, selon lequel, après la rectification, on applique une poudre d'une matière de charge pour le papier sur la surface du cylindre.

2. Procédé selon la revendication 1, caractérisé en ce que l'on applique de la poudre de silicate de magnésium.

3. Application d'un cylindre de transport de papier fabriqué d'après le procédé selon la revendication 1 ou 2, dans un dispositif d'impression, caractérisée en ce que le cylindre de transport de papier (3) est monté dans le dispositif d'impression en tant que cylindre d'impression, ensemble avec un entraÎnement par picots (6) pour le transport de papier continu (7) à perforations latérales.
